# EUROPÄISCHE PATENTSCHRIFT

(11) **EP 0 555 799 B1**
(45) Veröffentlichungstag und Bekanntmachung des Hinweises auf die Patenterteilung: **19.06.1996**
(21) Anmeldenummer: 93101925.1
(22) Anmeldetag: 08.02.1993
(51) Int. Cl.: B41F 31/20

(54) **Verschwenkbarer Farbmesserträger für Rotationsdruckmaschinen**
Hinged ink knife holder for rotary printing machines
Support pivotant de lames d'encrier pour machines d'impression rotatives

(30) Priorität: 11.02.1992 DE 4203933
(43) Veröffentlichungstag der Anmeldung: 18.08.1993
(73) Patentinhaber: KOENIG & BAUER-ALBERT AKTIENGESELLSCHAFT, D-97080 Würzburg (DE)
(72) Erfinder: Richter, Walter, W-6975 Grossrinderfeld (DE); Weschenfelder, Kurt, W-8702 Zell am Main (DE)

(56) Entgegenhaltungen:
- DE-B- 1 097 453
- GB-A- 0 605 092

## Beschreibung

Die Erfindung betrifft einen verschwenkbaren Farbmesserträger in Rotationsdruckmaschinen gemäß dem Oberbegriff des Patentanspruches 1.

Es ist bekannt, die Dosierung der Farbzufuhr in Offsetdruckmaschinen mittels Farbdosierelementen in einem Farbkasten vorzunehmen, der mit einer Farbkastenwalze zusammenwirkt. Auf der Farbkastenwalze wird dabei eine unterschiedlich profilierte Farbschicht erzeugt, die sich aus der Positionierung der Farbdosierelemente bzw. der Farbmesser gegenüber der Farbkastenwalze ergibt.

Um eine möglichst gute Reproduzierbarkeit dieser Farbschichten zu erzielen, ist eine exakte Lagerung des Farbkastens gegenüber der Farbkastenwalze notwendig. Es besteht auch die Notwendigkeit, daß der Farbkasten zu Reinigungs- und Einstellzwecken so weit von der Farbkastenwalze abgestellt werden kann, daß eine gute Bedienung möglich ist.

Ein gattungsgemäßer verschwenkbarer farbkastenloser Farbmesserträger in einer Rotationsdruckmaschine ist durch die GB-A-6 05 092 bekannt geworden. Der Farbmesserträger ist schwenkbar um eine horizontale Schwenkachse. Sie ist so zum Schwerpunkt des Farbmesserträgers beabstandet, daß er beim Anschwenken an eine Duktorwalze kopflastig wird. Der Farbmesserträger, die Duktorwalze und eine Filmwalze sind gemeinsam in zwei Lagerböcken gelagert. Der Farbmesserträger weist Farbmesser auf, deren Unterseite mit der Duktorwalze einen Dosierspalt bildet.

Der Erfindung liegt die Aufgabe zugrunde, einen durch Verschwenken leicht an einen Farbduktor anstellbaren Farbmesserträger zu schaffen, dessen Lage in seiner Arbeitsstellung exakt und selbsttätig reproduzierbar ist.

Erfindungsgemäß wird diese Aufgabe durch das Kennzeichen des Patentanspruches 1 gelöst.

Bei der Anwendung der Erfindung treten insbesondere nachfolgende Vorteile auf. Nach erfolgter Reinigung des Farbmessers im abgeschwenkten Zustand ist der Farbmesserträger fernbedienbar und somit, von der Bedienperson nicht mehr beeinflußbar, exakt in die vorgesehene Arbeitslage an die Farbkastenwalze anstellbar. Dabei ist der Kraftaufwand für das Betätigen des Farbmesserträgers gering, da die durch die Achszapfen des Farbmesserträgers verlaufende axiale Mittellinie in der Nähe des Schwerpunktes des Farbmesserträgers verläuft. Durch eine selbsttätige und fernbedienbare Verriegelung des Farbmesserträgers in der angeschwenkten Arbeitsstellung wird ein Maschinenlauf nur nach erfolgter Verriegelung garantiert.

Infolge der Unterteilung des Farbmesserträgers in vier sich über die gesamte Maschinenbreite erstreckende Teile auf austauschbaren Halterungen kann im Bedarfsfall ein schneller Austausch der Halterungen erfolgen.

In den dazugehörigen Zeichnungen zeigen:
- Fig. 1: eine Vorderansicht des erfindungsgemäßen Farbmesserträgers in angeschwenktem und verriegeltem Zustand, teilweise im Schnitt gemäß der Linie I - I nach Fig. 4;
- Fig. 2: eine vergrößerte Darstellung der Antriebsseite nach Fig. 1;
- Fig. 3: die Ansicht A nach Fig. 2;
- Fig. 4: den Schnitt IV - IV nach Fig. 2;
- Fig. 5: eine Darstellung entsprechend Fig. 2, jedoch den Farbmesserträger in abgeschenktem und entriegeltem Zustand;
- Fig. 6: die Ansicht B nach Fig. 5;
- Fig. 7: den Schnitt VII - VII nach Fig. 5.

Gemäß Fig. 1 ist der verschwenkbare Farbmesserträger, der insgesamt mit 1 bezeichnet ist, in Vorderansicht und teilweise geschnitten dargestellt. Der Farbmesserträger 1 besteht aus einem Gehäuse 2, das insgesamt vier Halterungen 3 aufnimmt, die jeweils zonenweise Antriebe zur Verstellung des Farbmessers 4 beinhalten. Die Halterungen 3 sind mittels Schrauben 5 am Gehäuse 2 befestigt.

Der Antrieb ist nur in einer Halterung durch einen Motor 48 angedeutet und wird in den Fig. 4 und 7 näher dargestellt. Der Farbmesserträger 1 ist mit Achszapfen 6; 7 durch Schrauben 8 verbunden. Die Achszapfen 6; 7 sind in Lagerböcken 9; 11 gelagert, wobei die Lageröcke 9; 11 auf einer Traverse 12 mittels Schrauben 13 befestigt sind. Die Traverse 12 ist mit den nicht dargestellten Seitenwänden des Maschinengestells verbunden.

Der Farbmesserträger 1 besitzt an seinen Stirnseiten Bohrungen 14; 16, in die Arretierbolzen 17; 18 mit ihrem jeweils ersten Ende 19; 21 eingreifen. Die Arretierbolzen 17; 18 sind an ihrem zweiten Ende 22; 23 jeweils mit einem Zahnrad 24; 26 fest verbunden. Die Arretierbolzen 17; 18 sind einerseits im Lagerbock 9; 11 und andererseits in Lagern 27; 28 befestigt. Die Arretierbolzen 17; 18 weisen in ihrem zwischen dem ersten Ende 19; 21 und dem zweiten Ende 22; 23 gelegenen mittleren Teil ein Außengewinde 29; 31 auf, das in einer Gewindebohrung 32; 33 des Lagerbockes 9; 11 bewegbar ist.

Das Zahnrad 24 des Arretierbolzens 17 kämmt mit einem Zahnrad 34, das direkt mit der Antriebswelle eines auf dem Lagerbock 9 befestigten Motors 36 verbunden ist. Das Zahnrad 26 des Arretierbolzens 18 kämmt mit einem Zahnrad 37, wobei das Zahnrad 37 mit seinem Innengewinde 35 mit einem Außengewinde 40 des Achszapfens 7 in Wirkverbindung steht. Das Zahnrad 37 weist einen festen Anschlag 38 auf und kämmt mit einem Zahnrad 39 eines Motors 41, der auf dem Lagerbock 11 befestigt ist. Das dem Gehäuse 2 abgewandte Ende des Achszapfens 7 nimmt eine Scheibe 42 mit einem fest darauf angeordneten Anschlag 43 auf. Die Scheibe 42 ist mit der dem Gehäuse 2 abgewandten Seite des Achszapfens 7 durch Schrauben 44 verbunden.

Gemäß Fig. 4 und 7 ist der Farbmesserträger 1 im Schnitt dargestellt und zeigt einen Antrieb für das verstellbare Farbmesser 4, das mittels einer Leiste 46 und Schrauben 47 am Gehäuse 2 des Farbmesserträgers 1 einseitig eingespannt ist. Jede der Halterungen 3 nach Fig. 1 ist mit mehreren Stelleinheiten entsprechend dem Format der Maschine ausgestattet; hier stellvertretend mit Motor 48 gekennzeichnet. Der Motor 48 ist auf seiner Antriebswelle 49 mit einer Exzenterscheibe 51 versehen. Die Exzenterscheibe 51 wirkt über einen Hebel 52, der auf der Halterung 3 schwenkbar im Punkt 53 gelagert ist, auf das Farbmesser 4. Der Hebel 52 greift durch eine im Gehäuse 2 befindliche Bohrung 54. Die Halterungen 3 sind über Schrauben 56 lösbar mit dem Gehäuse 2 verbunden. Die exakte Lage der Halterungen 3 wird durch nicht dargestellte Anschläge im Farbmesserträger 1 gewährleistet.

Die Farbmesser 4 wirken im Betriebszustand mit ihrer Unterseite jeweils mit einer der 1/4-breiten Farbkastenwalze oder Duktor 56 in der Weise zusammen, daß sie einen Farbdosierspalt bilden. Der Duktor 56 steht mit seinem Umfang mit einer Filmwalze 57 in Verbindung. Vor dem Duktor 56 ist eine Farbauftragleiste 58 angeordnet, die jeweils über eine Farbführung 59 mit einem nicht dargestellten Farbvorratsbehälter in Verbindung steht. Der Duktor 56 und die Filmwalze sind jeweils beidseitig in den Lagerböcken 9; 11 gelagert.

Die Funktionsweise ist nachfolgend beschrieben: Der Farbmesserträger 1 befindet sich zunächst in der nach Fig. 1 bis 4 angegebenen Arbeits- oder Betriebsstellung, d. h. das Farbmesser 4 ist mit der von der Farbauftragleiste 58 aufgetragenen Farbe auf den Duktor 56 in Verbindung. Von einer zentralen Stelle, beispielsweise von einem nicht dargestellten Maschinenleitstand aus, wird das Signal zum Abschwenken des Farbmesserträgers 1 gegeben. Der Motor 36 erhält einen Impuls und wird in Drehbewegung versetzt, so daß die Zahnräder 34 und 24 miteinander kämmen und somit der Arretierbolzen 17 über sein Außengewinde 29 mit der Gewindebohrung 32 in Kontakt kommt und sich in Pfeilrichtung C nach außen bewegt.

Sobald der Arretierbolzen 17 mit seinem ersten Ende 19 mit der Bohrung 14 an der Stirnseite des Gehäuses 2 außer Eingriff ist, wird ein Schalter 61 betätigt, der einen Impuls auslöst zur Betätigung des Motors 41 mit seinem fest verbundenen Zahnrad 39.

Die Ausgangsstellung ist so, wie in Fig. 2 bis 4 dargestellt. Durch Drehen auf der Welle des Motors 41 befindlichen Zahnrades 39 in Pfeilrichtung D nach Fig. 3 wird das Zahnrad 37 mit seinem Anschlag 38 in entsprechende Umdrehung versetzt. Gemäß Fig. 2 hat das Zahnrad zunächst noch einen Abstand a von der Scheibe 42, so daß sich der Anschlag 38 am Anschlag 43 vorbeibewegt. Da die Nabe des Zahnrades 37 mit einem Innengewinde 35 verbunden ist, bewegt sich das Zahnrad 37 in Pfeilrichtung E nach Fig. 2, so daß sich der Abstand a verringert und der Anschlag 38 nach einer reichlichen Umdrehung des Zahnrades 37 hinter dem Anschlag 43 zu liegen kommt. Dies wird durch die schraffierte Darstellung des Anschlages 38 als Stellung 38' in Fig. 3 gezeigt.

Diese reichliche Umdrehung, genauer gesagt 1,2 Umdrehungen des Zahnrades 37, haben ausgereicht, um den Arretierbolzen 18 über sein Außengewinde 31 in Verbindung mit der Gewindebohrung 33 außer Eingriff zu bringen mit der Bohrung 16 in der Stirnseite des Gehäuses 2. Das Zahnrad 26 führt in dieser Zeit ca. sechs Umdrehungen aus.

Nun legen die nach 1,2 Umdrehungen des Anschlages 38 nebeneinanderliegenden Anschläge 38'; 43 nach Fig. 3 noch gemeinsam etwa 0,3 Umdrehungen in Pfeilrichtung D' zurück und nehmen dann die in Fig. 6 gezeigte Lage ein. Da der Anschlag 43 mitbewegt wurde, der mit dem Gehäuse 2 über die den Achszapfen 7 und die Scheibe 42 fest verbunden ist, kommt es zur Schwenkbewegung des Farbmesserträgers 1 um seine Schwenkachse 60. Der Farbmesserträger 1 nimmt nunmehr die abgeschwenkte Stellung nach Fig. 5 und 7 ein. Der Motor 41 schaltet ab, in dem der Farbmesserträger 1 gemaß Fig. 7 gegen einen Schalter 55 fährt. Die Unterseite des Farbmessers 4 ist in einer Abschwenkendstellung (Fig. 7) von der Duktorwalze 56 abgewandt.

Der Abstand a zwischen dem Zahnrad 37 und der Scheibe 42 hat sich aus der Fig. 3 zum Abstand b nach Fig. 5 verringert. Nunmehr können die Farbmesser 4 leicht gereinigt werden, im Bedarfsfall auch die Farbauftragleiste 58.

Beim Anschwenken des Farbmesserträgers 1 von der Ruhestellung bzw. Reinigungsstellung in die Arbeitsstellung wird wie folgt verfahren: Gemäß Fig. 5 und 6 erhält der Motor 41 einen Impuls von zentraler Stelle aus und läuft an. Somit dreht sich das Zahnrad 39 in Pfeilrichtung F. Das mit dem Zahnrad 39 kämmende Zahnrad 37 mit dem Anschlag 38 dreht sich ebenfalls in Pfeilrichtung F'. Der Anschlag 43 mit der Scheibe 42 folgt dem Anschlag 38 fest anliegend in Pfeilrichtung F', da die Schwenkachse 60 so in der Nähe, d. h. im Abstand h, z. B. zehn Millimeter zum Schwerpunkt S, des Farbmesserträgers 1 angeordnet ist, daß sich der Teil des Farbmesserträgers 1, der die Halterungen 3 und die Antriebe trägt, geringfügig im Übergewicht, d. h. leicht kopflastig ist, so daß der Farbmesserträger gemäß Fig. 7 das Bestreben hat, in Pfeilrichtung G selbsttätig eine Schwenkbewegung auszuführen.

Der Farbmesserträger 1 schwenkt somit aus seiner in Fig. 7 dargestellten Lage in Pfeilrichtung G in die in Fig. 4 gezeigte Lage. Das bedeutet, daß der Schwerpunkt S ebenfalls einen Weg vom I. zum IV. Quadranten zurücklegt, bezogen auf ein Koordinatensystem, dessen Ursprung auf der Rotationsachse 60 des Farbmesserträgers 1 liegt.

Nachdem beide Anschläge 38; 43 etwa 0,3 Umdrehungen gemeinsam zurückgelegt haben, ist der Farbmesserträger 1 wieder in die Arbeitsstellung gegen einen nicht dargestellten Anschlag zurückgeschwenkt. Die Anschläge 38; 43 nehmen nunmehr die Lage 43; 38' nach Fig 3 ein. Die Scheibe 42 mit dem Anschlag 43 bleibt stehen und das Zahnrad 37 mit dem Anschlag 38 dreht sich noch 1,2 Umdrehungen, wobei nach einer Umdrehung die Anschläge 38; 43 gemäß dem Abstand a nach Fig. 2 aneinander vorbeilaufen.

Somit hat auch der mit Gewinde versehene Arretierbolzen 18 infolge des Kämmens des Zahnrades 37 mit dem Zahnrad 26 eine Bewegung in Richtung Gehäuse 2 ausgeführt, und der Arretierbolzen 18 ist mit seinem ersten Ende 21 in die Verriegelungsstellung in der Bohrung 16 gefahren.

Durch einen in der Bohrung 16 angeordneten Schalter 62 wird der Motor 41 abgeschaltet und der Motor 36 eingeschaltet zwecks Verriegelung mittels Arretierbolzen 17 in der Bohrung 14.

Die auf den Halterungen 3 fixierten zonalen Stelleinheiten 48 können im demontierten Zustand voreingestellt werden; dadurch kann die Montage stark vereinfacht werden.

### Teileliste

- 1: Farbmesserträger
- 2: Gehäuse
- 3: Halterungen
- 4: Farbmesser
- 5: Schraube
- 6: Achszapfen
- 7: Achszapfen
- 8: Schraube
- 9: Lagerbock
- 10: -
- 11: Lagerbock
- 12: Traverse
- 13: Schraube
- 14: Bohrung
- 15: -
- 16: Bohrung
- 17: Arretierbolzen
- 18: Arretierbolzen
- 19: Ende, erstes (17)
- 20: -
- 21: Ende, erstes (18)
- 22: Ende, zweites (17)
- 23: Ende, zweites (18)
- 24: Zahnrad
- 25: -
- 26: Zahnrad (18)
- 27: Lager (17)
- 28: Lager (18)
- 29: Außengewinde (17)
- 30: -
- 31: Außengewinde (18)
- 32: Gewindebohrung (9)
- 33: Gewindebohrung (11)
- 34: Zahnrad
- 35: Innengewinde (37)
- 36: Motor
- 37: Zahnrad
- 38: Anschlag (37)
- 38': Stellung des Anschlages 38
- 39: Zahnrad
- 40: Außengewinde
- 41: Motor
- 42: Scheibe
- 43: Anschlag
- 44: Schraube
- 45: -
- 46: Leiste
- 47: Schraube
- 48: Motor / Stelleinheit
- 49: Antriebswelle
- 50: -
- 51: Exzenter
- 52: Hebel
- 53: Lager
- 54: Bohrung
- 55: Schalter
- 56: Farbkastenwalze / Duktor
- 57: Filmwalze
- 58: Farbauftragleiste
- 60: Schwenkachse (1)
- 61: Schalter
- 62: Schalter
- a: Abstand
- b: Abstand
- h: Abstand
- C: Pfeilrichtung
- D: Pfeilrichtung
- D': Pfeilrichtung
- E: Pfeilrichtung
- F: Pfeilrichtung
- F': Pfeilrichtung
- G: Pfeilrichtung
- S: Schwerpunkt

## Patentansprüche

1. Verschwenkbarer farbkastenloser Farbmesserträger in einer Rotationsdruckmaschine, der schwenkbar um eine horizontale Schwenkachse (60; 6; 7) ist, die derart zum Schwerpunkt (S) des Farbmesserträgers (1) beabstandet ist, daß der Farbmesserträger (1) beim Anschwenken an eine Duktorwalze (56) kopflastig wird, wobei Farbmesserträger (1), Duktorwalze (56) und eine Filmwalze (57) gemeinsam in zwei Lagerböcken (9; 11) gelagert sind und der Farbmesserträger (1) ein Farbmesser (4) aufweist, dessen Unterseite mit der Duktorwalze einen Dosierspalt bildet, dadurch gekennzeichnet, daß der Farbmesserträger (1) seitlich Achszapfen (6; 7) und Bohrungen (14; 16) aufweist, daß in den Lagerböcken (9; 11) gelagerte fernbedienbare Arretierbolzen (17; 18) vorgesehen sind, daß in einer Arbeitsstellung die Arretierbolzen (17; 18) mit den Bohrungen (14; 16) in Eingriff bringbar angeordnet sind, daß die Unterseite des Farbmessers (4) in der Abschwenkendstellung von der Duktorwalze (56) abgewandt ist.

2. Farbmesserträger nach Anspruch 1, dadurch gekennzeichnet, daß ein freies Ende eines Zapfens (7) mit einem Außengewinde (40) versehen ist, und an ihm eine, einen seitlichen Anschlag (43) aufweisende Scheibe (42) befestigt ist, daß mit dem Außengewinde (40) ein Innengewinde (35) einer Nabe eines Zahnrades (37) in Eingriff steht, daß das Zahnrad (37) einen mit dem Anschlag (43) der Scheibe (42) zusammenwirkenden Anschlag (38) aufweist, daß der Arretierbolzen (18) mit einem Außengewinde (31) versehen und auf seinem zweiten Ende (23) ein Zahnrad (26) drehfest trägt, daß das Außengewinde (31) des Arretierbolzens (18) mit einem Gewinde einer Gewindebohrung (33) des Lagerbockes (11) in Eingriff stehen, daß ein Antriebsmotor (41) mit einem Zahnrad (39) vorgesehen ist, daß die Zahnräder (26; 39) von Arretierbolzen (18) und Motor (41) mit dem Zahnrad (37) in Eingriff stehen.

3. Farbmesserträger nach den Ansprüchen 1 bis 2, dadurch gekennzeichnet, daß der Farbmesserträgers (1) eine Mehrzahl von Halterungen (3) für Antriebe oder Stelleinheiten (48) zur Verstellung der Farbmesser (4) aufweist.

## Claims

1. Hinged ink knife holder without ink duct in a rotary printing machine, which is pivotable about a horizontal pivot axis (60; 6; 7) spaced from the centre of gravity (S) of the ink knife holder (1) in such a way that the ink knife holder (1) becomes top-heavy upon pivoting onto a duct roller (56), ink knife holder (1), duct roller (56) and a film roller (57) being mounted together in two bearing pedestals (9; 11) and the ink knife holder (1) having an ink knife (4), the underside of which forms a metering gap with the duct roller, characterised in that the ink knife holder (1) has, laterally, shaft journals (6; 7) and bores (14; 16), in that remotely controllable arresting pins (17; 18) mounted in the bearing pedestals (9; 11) are provided, in that, in a working position, the arresting pins (17; 18) are arranged so as to be able to be brought into engagement with the bores (14; 16), in that the underside of the ink knife (4) is turned away from the duct roller (56) in the pivoted-away end position.

2. Ink knife holder according to Claim 1, characterised in that a free end of one journal (7) is provided with an external thread (40), and a disc (42) having a lateral stop (43) is fastened to it, in that an internal thread (35) of a hub of a gearwheel (37) is in engagement with the external thread (40), in that the gearwheel (37) has a stop (38) cooperating with the stop (43) of the disc (42), in that the arresting pin (18) is provided with an external thread (31) and carries, in a rotationally fixed manner, a gearwheel (26) on its second end (23), in that the external thread (31) of the arresting pin (18) is in engagement with a thread of a threaded bore (33) of the bearing pedestal (11), in that a drive motor (41) with a gearwheel (39) is provided, in that the gearwheels (26; 39) of arresting pin (18) and motor (41) are in engagement with the gearwheel (37).

3. Ink knife holder according to Claims 1 to 2, characterised in that the ink knife holder (1) has a plurality of mountings (3) for drives or positioning units (48) for adjusting the ink knives (4).

## Revendications

1. Support pivotant de lame d'encrage sans encrier dans une machine d'impression rotative, ledit support pouvant pivoter autour d'un axe horizontal de pivotement (60 ; 6 ; 7) disposé, par rapport au centre de gravité (S) du support (1) de lames d'encrage, à une distance telle que le support (1) de lames d'encrage est plus lourd du haut lorsqu'il est rabattu vers un cylindre encreur (56), le support (1) de lames d'encrage, le cylindre encreur (56) et un rouleau de film (57) étant logés conjointement dans deux selles d'appui (9 ; 11), et le support (1) de lames d'encrage comportant une lame d'encrage (4) dont la face inférieure forme un interstice de dosage avec le cylindre encreur, caractérisé en ce que le support (1) de lames d'encrage comporte latéralement des tourillons (6 ; 7) et des trous (14 ; 16), en ce qu'il est prévu des broches d'arrêt (17 ; 18) commandées à distance et disposées dans les selles d'appui (9 ; 11), en ce qu'en position de travail les broches d'arrêt (17 ; 18) peuvent être engagées dans les trous (14 ; 16), et en ce qu'en position extrême décollée la face inférieure de la lame d'encrage (4) se trouve à l'opposé du cylindre encreur (56).

2. Support de lames d'encrage selon la revendication 1, caractérisé en ce qu'une extrémité libre d'un tourillon (7) est pourvue d'un filetage extérieur (40) et qu'un disque (42) muni d'une butée latérale (43) y est fixé, en ce qu'un filetage intérieur (35) du moyeu d'une roue dentée (37) est en prise avec le filetage extérieur (40), en ce que la roue dentée (37) comporte une butée (38) coopérant avec la butée (43) du disque (42), en ce que la broche d'arrêt (18) est pourvue d'un filetage extérieur (31) et porte à sa seconde extrémité (23) une roue dentée (26) solidaire en rotation, en ce que le filetage extérieur (31) de la broche d'arrêt (18) est en prise avec le filetage d'un trou taraudé (33) de la selle d'appui (11), en ce qu'un moteur d'entraînement (41) est muni d'une roue dentée (39), en ce que les roues dentées (26 ; 39) de la broche d'arrêt (18) et du moteur (41) sont en prise avec la roue dentée (37).

3. Support de lames d'encrage selon les revendications 1 et 2, caractérisé en ce que le support (1) de lames d'encrage comporte une pluralité de supports (3) pour des dispositifs d'entraînement ou des unités de positionnement (48) destinées à régler la lame d'encrage (4).
